# EUROPÄISCHE PATENTSCHRIFT

(11) **EP 0 049 529 B1**
(45) Veröffentlichungstag und Bekanntmachung des Hinweises auf die Patenterteilung: **06.06.1984**
(21) Anmeldenummer: 81108032.4
(22) Anmeldetag: 07.10.1981
(51) Int. Cl.: E04C 5/16, E04C 5/20

(54) **Abstandhalter zur Abstützung von Baustahlmatten**
Supporting spacer for welded wire meshes
Pièce de séparation pour le support de treillis soudés

(30) Priorität: 08.10.1980 DE 3038040; 29.04.1981 DE 3117050
(43) Veröffentlichungstag der Anmeldung: 14.04.1982
(73) Patentinhaber: Akrapovic, Jozo, YU-72253 Busovaca Kacuni (YU)
(72) Erfinder: Akrapovic, Jozo, YU-72253 Busovaca Kacuni (YU)
(74) Vertreter: Patentanwälte Zellentin & Partner

## Beschreibung

Die Erfindung betrifft einen Abstandhalter zur Abstützung von Baustahlmatten aus einem auf die Schalung aufstellbaren Band aus Kunststoff oder Metall, das gegebenenfalls in Längserstreckung mindestens eine Reihe von Löchern und/oder profilierte Kanten und in regelmäßigen Abständen angeordnete Sollbruchstellen aufweist.

Als Betonbewehrung dienende Baustahlmatten müssen in einem gewissen Abstand von der Unterfläche der herzustellenden Betondecke bzw. von der Außenfläche einer Betonwand angeordnet werden. Viele Baustahlmatten werden am Ort der Verwendung aus Rundstahl zu einem Gitter ausgelegt, deren einzelne Rundstäbe dann miteinander verknüpft werden. Es werden auch vorher angefertigte, d. h. verknüpfte Baustahlmatten oder mindestens vorgefertigte Gitterteile verwendet. Ganz gleich, ob das Bewehrungsgewebe erst hergestellt oder schon fertig vorhanden ist, müssen die Gitter in bestimmten horizontalen Abständen mit Abstandhaltern unterlegt werden, die rechteckige oder V-förmige oder dreieckige oder trapezförmige oder durch zwei Vs mit unterschiedlichem Öffnungswinkel umschriebene Querschnitte aufweisen.

Aus der CH-A-389 217 sind derartige Abstandhalter aus nicht metallischem Material bekannt, wobei die Sollbruchstellen durch Materialverdünnung erzeugt sind. Mit diesen Abstandhaltern lassen sich keine gitterartigen oder geschlossenen Formen herstellen.

Aus der BE-PS 777 055 sind mehrere bandförmige Abstandhalter aus Kunststoff oder Metall bekannt, von denen einige in Längserstreckung eine zentrale oder auch zusätzlich zwei randliche Reihen von Löchern aufweisen und andere an den Kanten in Abständen vorgesehene Profilvorsprünge. Diese Abstandhalter, die auch wellen-oder zickzackförmig geformt sind, werden auf die Schalung aufgestellt. Bei diesen Abstandhaltern lassen sich die Bänder (auch aus Kunststoff) nicht ohne weiteres ohne Werkzeug in weitgehend beliebig lange Teile abtrennen und es bestehen daher Probleme, die Abstandhalter an gegebene komplizierte Schalungen und auch an unterschiedliche aufzunehmende Belastungen leicht anzupassen. Auch gitterartige oder geschlossene Formen sind mit diesen Abstandhaltern nicht herstellbar.

Es sind auch Abstandhalter aus Kunststoffringen mit unterschiedlichem Durchmesser bekannt. Diese Ringe weisen an einer Seite Füße auf, mit denen sie auf der Schalung aufgestellt werden. Diese Abstandhalter sind zwar leicht und lassen sich auch gut verlegen, sind jedoch, da sie in einem Satz hergestellt und miteinander verbunden sind, sehr voluminös, was Verpakkungs-, Transport- und Lagerprobleme mit sich bringt. Erfordert es die Bewehrung, daß nur Ringe einer bestimmten Größe sinnvoll einsetzbar sind, fallen alle anderen Ringe als Abfall an. Außerdem müssen die Ringe an mehreren Stellen mittels eines Werkzeugs voneinander getrennt werden.

Aus der CA-A-863 601 sind Abstandhalterbänder bekannt, die von beiden Kanten ausgehende, senkrechte, bis zur Bandmitte reichende Schlitze aufweisen, so daß die Bänder zu Netzgittern verknüpft werden können. Diese Bänder lassen sich jedoch nicht ohne weiteres in kleinere Einheiten zerlegen und auch nicht zu geschlossenen Formen von praktisch beliebiger Größe verbinden.

Aus dem DE-U-7730442 sind Abstandhalter mit Pfeilern bekannt.

Aufgabe der Erfindung ist es, Abstandhalter gemäß dem Oberbegriff dahingehend weiterzubilden, daß sie ohne Werkzeug in praktisch beliebige Längen teilbar sind und die abgetrennten Teile auf einfache Weise zu beliebig großen Gitter- oder Ringformen verbunden werden können.

Die Aufgabe wird durch Abstandhalter mit den Merkmalen der Ansprüche 1 oder 2 gelöst.

Vorzugsweise Ausführungen sind den Unteransprüchen zu entnehmen.

Nachstehend wird die Erfindung anhand von Ausführungsbeispielen unter Bezug auf Zeichnungen näher erläutert. Es zeigt
Fig. 1 ein Abstandhalterband mit von der oberen und unteren Kante ausgehenden Schlitzen,
Fig. 2a, b, c, d Längsschnitte durch Abstandhalterbandabschnitte,
Fig.3a-c ein Abstandhalterbandteil mt von der oberen und unteren Kante ausgehenden Schlitzen, dessen Enden mittels der Schlitze miteinander verbunden sind,
Fig. 4 ein Abstandhalterbandteil, der an einem Ende einen Riegel und am anderen Ende ein Langloch aufweist.

Die erfindungsgemäßen Abstandhalter sind als ein Kunststoff- oder auch Metallband 1 ausgeführt. Vorzugsweise ist das Band 1 glatt mit rechteckigem Querschnitt hergestellt, der eine ausreichende Festigkeit und Stabilität gewährleistet, so daß das Band 1 leicht und relativ billig ist.

Das Band 1 in Fig. 1 weist zwei Reihen rechteckiger Löcher 2 auf. Durch die Löcher 2 wird die Flexibilität des Bandes erhöht. Außerdem brauchen bei zu verknüpfenden Matten die einzelnen Mattenteile nicht angehoben zu werden, um den Verbindungsdraht verlegen zu können, da dieser durch ein Loch 2 geschoben werden kann. Hierdurch ist auch die gegenseitige Lage von Mattenteilen und Abstandhaltern festlegbar, so daß ein unbeabsichtigtes Verrutschen ausgeschlossen wird. Außerdem wird das Verknüpfen erleichtert und die Verknüpfungsgeschwindigkeit erheblich erhöht.

Die Bänder 1 weisen in regelmäßigen Abständen Sollbruchstellen 3 auf, die ein Abtrennen von Teilen unterschiedlicher oder gleicher Länge ermöglichen, so daß eine Längenanpassung an die Gegebenheiten an Ort und Stelle problemlos möglich ist. Die Sollbruchstellen 3 können z. B. als Materialverdünnung (Schwachstellen) oder als Perforation oder in Kombination von Verdünnung und Perforation ausgeführt sein.

Das Band kann profilierte, z. B. gezackte oder gewellte Kanten 4, 5 (in Fig. 1 angedeutet) aufweisen. Die gezackte oder gewellte Kante kann an der oberen und unteren Kante 4, 5 oder nur an einer Kante 4 oder 5 vorgesehen sein. Das Profil kann auch so gestaltet werden, daß Pfeiler 6 (Fig. 4) verbleiben. Der Zwischenraum zwischen den Pfeilern 6 kann eine runde, gerundete, rechteckige, dreieckige, trapezförmige oder beliebige andere Form aufweisen (Fig. 4). Bei diesen Ausführungen kann sich der Abstandhalter nicht als geschlossene Linie an der fertigen Decke oder Wand abzeichnen und es kann unter Umständen auch die Notwendigkeit entfallen, Löcher 2 zum Durchführen eines Verbindungsdrahtes auszuführen.

Die Bänder können auch von der oberen und unteren Kante 4, 5 (Fig. 1.) ausgehende Schlitze 7 aufweisen, deren lichte Offnung etwa der Stärke der Bänder 1 entspricht. Hierdurch ist es möglich, derartige Bänder zu Netzgittern zu verbinden, wobei ein von der unteren Kante 5 ausgehender Schlitz 7 eines Bandes 1 in den von der oberen Kante 4 ausgehenden Schlitz 7 eingeschoben wird und umgekehrt. Die Verlängerung der Schlitze 7 kann auch als Sollbruchstelle 3 ausgeführt sein. Nach jeweils zwei Schlitzen 7, einem ausgehend von der oberen Kante 4 und einem ausgehend von der unteren Kante 5, ist jeweils eine Sollbruchstelle 3 vorgesehen. Ein derartiges, an zwei aufeinanderfolgenden Sollbruchstellen 3 abgetrenntes Bandteil 1' (Fig. 3) kann durch Einführen der Schlitze 7 zu einem brezel- (Fig. 3b) bzw. schleifenförmigen (Fig. 3c) Ring gebildet zusammengefügt werden. Derartige Ringgebilde sind leicht zusammenzustellen und können flächenmäßig verlegt werden. Die Größe kann auch nahezu beliebig gewählt werden, da das Bandteil 1' nicht an der benachbarten, sondern an einer der nächstfolgenden Sollbruchstellen 3 abgetrennt werden kann.

Das Band 1 kann an einer Seite einer Sollbruchstelle 3 einen Riegel 8 (Fig. 4) und an der anderen Seite ein der größten Abmessung des Riegels 8 entsprechendes Langloch 9 aufweisen. Durch Einführung des Riegels 8 in ein Langloch 9 können ebenfalls schleifen- oder brezelförmige Ringgebilde hergestellt werden. Zum leichteren Einführen kann der Riegel 8' pfeilartig gestaltet sein.

Die Bänder 1 können zur Erhöhung ihrer Standfläche und zur Erhöhung ihrer Tragfähigkeit in sich gewellt sein (Fig. 2b) oder Vorsprünge 10 (Fig.2a) aufweisen oder zickzackförmig (Fig. 2d) gestaltet sein.

Zur Lagerung und zum Transport kann das Band 1 zu einer Spirale zusammengerollt oder auch zickzackförmig zusammengelegt werden. Bei dieser Aufbewahrung wird das Band vorzugsweise schlangenlinienförmig oder durch Verteilung der vorher zusammengefügten schleifen- oder brezelartigen Ringgebilde verlegt.

Die Bänder oder zumindest die auf der Schalung aufliegende Kante kann farbig sein, um bei Sichtbeton farbige Auflockerungen und Muster zu ermöglichen. Es können auch Ein- bzw. Aufsteckfüße (nicht dargestellt) für die Bänder vorgesehen werden.

Auf das Band 1 kann auch ein Selbstklebemittel (nicht dargestellt) als Band oder stellenweise aufgetragen sein. Durch Aneinanderdrücken zweier Stellen mit dem Selbstklebemittel wird eine feste Verbindung erzielt, so daß sich z. B. beliebige Kreisformen oder feste Verlängerungen auch von anders als rechteckig profilierten Bändern 1 herstellen lassen. Einfache Bänder 1 ohne integrierte Verbindungsmöglichkeiten können auch durch einen Schnellkleber oder ein Klebeband oder einen Klammerhefter oder auch durch eine Schweißverbindung zu beliebig gestalteten Abstandhaltern verbunden werden.

Die erfindungsgemäßen Bänder lassen sich durch einfaches Aufrollen und/oder Auseinandernehmen leicht und schnell in beliebiger Länge und Dichte verlegen, wobei sie gegebenenfalls durch einige durch ihre Löcher geführte Nägel an der Schalung festlegbar sind. Hierdurch sind sie auch in senkrecht angeordneten Schalungen einsetzbar. Nach Einbringung und gegebenenfalls Festlegung der Bewehrung an den Abstandhaltern können die Nägel entfernt werden. Durch die Stärke der Bänder bzw. durch das mehr oder weniger dichte Verlegen der Bänder können unterschiedliche Belastungen durch das Gewicht der Bewehrung ausgeglichen werden.

## Patentansprüche

1. Abstandhalter zur Abstützung von Baustahlmatten aus einem auf die Schalung aufstellbaren Band (1) aus Kunststoff oder Metall, das gegebenenfalls in Längserstreckung mindestens eine Reihe von Löchern (2) und/oder profilierte Kanten und in regelmäßigen Abständen angeordnete Sollbruchstellen (3) aufweist, dadurch gekennzeichnet, daß das Band (1) von beiden Kanten (4, 5) ausgehende, in gleichen Abständen voneinander angeordnete senkrechte bis zur Bandmitte reichende Schlitze (7) mit einer der Dicke des Bandes (1) entsprechenden Weite aufweist, daß nach jeweils zwei Schlitzen (7) - einem von der oberen und einem von der unteren Kante (4, 5) - eine Sollbruchstelle (3) vorgesehen ist und daß die durch zwei benachbarte Sollbruchstellen (3) abgetrennten Teile miteinander koppelbar sind.

2. Abstandhalter zur Abstützung von Baustahlmatten aus einem auf die Schalung aufstellbaren Band (1) aus Kunststoff oder Metall, das gegebenenfalls in Längserstreckung mindestens eine Reihe von Löchern (2) und/oder profilierte Kanten und in regelmäßigen Abständen angeordnete Sollbruchstellen (3) aufweist, dadurch gekennzeichnet, daß die Sollbruchstelle (3) zwischen zwei Verschlußteilen, einem sich etwa in der Längsachse des Bandes erstreckenden Langloch (9) und einem in das Langloch (9) einführbaren Riegel (8,8') angeordnet ist.

3. Abstandhalter nach Anspruch 1 oder 2, dadurch gekennzeichnet, daß die Profilierung der oberen und/oder unteren Kante (4, 5) des Bandes (1) zickzack- oder wellenförmig gestaltet ist.

4. Abstandhalter nach einem der Ansprüche 1 bis 3, dadurch gekennzeichnet, daß an den Sollbruchstellen (3) abgetrennte Bandteile zu Netzgittern oder zu einzelnen schleifen- oder brezelartigen Ringen verbunden sind.

5. Abstandhalter nach einem der Ansprüche 1 bis 4, dadurch gekennzeichnet, daß er mindestens an einer Seitenfläche mit einem Selbstklebemittel verbunden ist.

## Claims

1. Spacer for supporting reinforcing mesh and comprising a strip (1) of plastics or metal, adapted for placing on the formwork and having, where appropriate along its longitudinal extent, at least one row of apertures (2) and/or profiled edges and places of preferred frangibility (3) disposed at regular distances, characterized in that the strip (1) is provided with perpendicular slits (7) which extend to the strip middle from both edges (4, 5) and are disposed at uniform distances from each other and having a width corresponding to the thickness of the strip (1) and that after every two slits (7) - one from the top edge and one from the bottom edge (4, 5) - a place of preferred frangibility (3) is provided and that the two parts, which are separated by two adjacent places of preferred frangibility (3) can be coupled to each other.

2. Spacer for supporting reinforcing mats, comprising a strip (1) of plastics or metal, which can be placed on the formwork and, where appropriate, is provided along the longitudinal extent with at least one row of apertures (2) and/or profiled edges and places of preferred frangibility (3) disposed at regular distances, characterized in that the place of preferred frangibility (3) is disposed between two closure members, a slot (9) extending approximately along the longitudinal axis of the strip and a bar (8, 8') which can be inserted into the slot (9).

3. Spacer according to claim 1 or 2, characterized in that the profiling of the upper and/or the lower edge (4, 5) of the strip (1) is of zigzag or undulating configuration.

4. Spacer according to any of the claims 1 to 3, characterized in that strip members separated at the places of preferred frangibility (3) are joined into network meshes or into individual, loop- shaped or pretzel-shaped rings.

5. Spacer according to any of the claims 1 to 4, characterized in that it is joined on at least one side surface with self-adhesive means.

## Revendications

1. Pièce de séparation pour le support de treillis soudés formée d'une bande (1) en matière plastique ou en métal que l'on peut poser sur le coffrage et qui présente, le cas échéant, en extension longitudinale, une série de perforations (2) au moins et/ou des arêtes profilées et des points destinés à la rupture (3) disposés à écarts réguliers, caractérisée en ce que la bande (1) présente des fentes (7) partant des deux bords (4, 5), verticales, placées à écarts réguliers, dont la longueur correspond à la moitié de la largeur de la bande et dont la largeur correspond à l'épaisseur de la bande (1), en ce qu'un point destiné à la rupture (3) est prévu à intervalle de deux fentes (7) (l'une partant du bord supérieur l'autre du bord inférieur (4, 5)) est en ce que les pièces séparables aux deux points voisins destinés à la rupture (3) peuvent être accouplées entre elles.

2. Pièce de séparation pour le support de treillis soudés formée d'une bande (1) en matière plastique ou en métal que l'on peut poser sur le coffrage et qui présente, le cas échéant, en extension longitudinale, une série de perforations (2) au moins et/ou des arêtes profilées et des points destinés à la rupture (3) disposés à écarts réguliers, caractérisée en ce que le point destiné à la rupture (3) est placé entre deux pièces de fermeture: un trou oblong (9) à peu près le long de la ligne médiane de la bande et une languette de verrouillage (8, 8') qui peut entrer dans le trou oblong (9).

3. Pièce de séparation selon la revendication 1 ou 2, caractérisée en ce que le profil du bord supérieur et/ou du bord inférieur (4, 5) de la bande (1) a une forme en dents de scie ou est ondulé.

4. Pièce de séparation selon l'une des revendications 1 à 3, caractérisée en ce que les bouts de la bande séparés à l'endroit des points destinés à la rupture (3) sont reliés pour former des grilles ou des anneaux séparés en forme de lacet ou de brezels.

5. Pièce de séparation selon l'une des revendications 1 à 4, caractérisée en ce qu'elle est liée avec une masse auto-adhèsive au moins sur une surface latérale.
